# EUROPÄISCHE PATENTSCHRIFT

(11) **EP 0 085 752 B1**
(45) Veröffentlichungstag und Bekanntmachung des Hinweises auf die Patenterteilung: **03.09.1986**
(21) Anmeldenummer: 82109663.3
(22) Anmeldetag: 20.10.1982
(51) Int. Cl.: B41F 7/10

(54) **Druckwerk für eine Offsetrotationsdruckmaschine**
Printing unit for a rotary offset machine
Groupe imprimant pour rotative offset

(30) Priorität: 05.02.1982 DE 3203948
(43) Veröffentlichungstag der Anmeldung: 17.08.1983
(73) Patentinhaber: M.A.N.-ROLAND Druckmaschinen Aktiengesellschaft, 63012 Offenbach (DE)
(72) Erfinder: Fischer, Hermann, D-8900 Augsburg (DE)

## Beschreibung

Die Erfindung bezieht sich auf ein Druckwerk für eine Offsetrotationsdruckmaschine mit mindestens zwei je einen Gummizylinder, einen Plattenzylinder, ein Farbwerk und ein Feuchtwerk umfassenden Teildruckwerken zur Zufuhr je einer Farbe zu dem über einen Druckzylinder laufenden Druckträger.

Mehrfarben-Rotationsoffsetdruckmaschinen, bei denen jede Farbe mittels eines Gummizylinders auf den Druckträger aufgetragen wird, also Maschinen der heute allgemein üblichen Bauart, weisen den Nachteil auf, daß infolge mehrerer Drucklinien für je eine Farbe das angefeuchtete Papier durch mehrere Walkprozesse mechanisch stark beansprucht wird. Diese mechanische Beanspruchung des Druckträgers führt zum einen zu Schwierigkeiten beim Passer, die die Einstellzeiten verlängern und die Makulatur erhöhen. Zum anderen erfolgt beim Einsatz schlechterer Papiere entlang jeder Drucklinie ein Rupfen, durch das kleine Partikel aus dem Papier herausgerissen werden, die zu einem unsauberen Druck und einer schnellen Verschmutzung der Maschine führen.

Es sind bereits Zweifarbendruckmaschinen beschrieben worden, vgl. US-PS 2 894 452 und DE-PS 442 934, bei denen zwei Farben gleichzeitig gedruckt werden können. Hierzu sind zwei Plattenzylinder an einen gemeinsamen Gummizylinder angestellt, von dem aus der Druck erfolgt. Diese Anordnungen haben jedoch den Nachteil, daß zumindest über einen längeren Zeitraum kein sauberer Druck erreicht werden kann. Dieser Nachteil läßt sich zwar dadurch beheben, daß jedem Plattenzylinder zwei Feuchtwerke zugeordnet werden, vgl. DE-PS 2 323 871. Zwei Feuchtwerke pro Plattenzylinder erhöhen jedoch den mechanischen Aufwand der Druckmaschine, bringen Probleme der Zugänglichkeit zu den Druckwerksteilen mit sich und erfordern eine aufwendigere Einstellung der Feuchtwasserführung.

Es ist auch schon eine wahlweise für Mehrfarbenschöndruck oder Schön- und Widerdruck verwendbare Offsetdruckmaschine bekannt geworden, vgl. DE-PS 271 645, die einen zentralen Druckzylinder und um diesen herum eine Anzahl von Teildruckwerken mit je einem Gummizylinder, einem Plattenzylinder, einem Farbwerk und einem Feuchtwerk aufweist. Bei dieser Maschine wird, falls ein Schön- und Widerdruck durchgeführt werden soll, auf den Gummiaufzug des Druckzylinders beispielsweise von zwei Teildruckwerken Farbe aufgetragen. Die beiden Farben werden dann gleichzeitig an den Druckträger abgegeben. Diese Anordnung benutzt zum einen zur Auftragung von zwei Farben drei Gummizylinder. Weiterhin wird auch beim Schön- und Widerdruck jede Schöndruckfarbe mittels je eines eigenen, mit dem gemeinsamen Druckzylinder zusammenwirkenden Gummizylinders auf den Druckträger aufgetragen, so daß Passerprobleme nicht ausgeschaltet sind. Im übrigen setzt die Anordnung voraus, daß die Teildruckwerke um den zentralen Druckzylinder herum angeordnet sind. Dies erschwert die Zugänglichkeit zu den Druckwerksteilen. Außerdem ist eine derartige Maschine nicht im Baukastenprinzip erweiterbar.

Das Prinzip einer Farbsammlung mittels sich in Reihe berührender Farbsammelwalzen ist zwar grundsätzlich aus der DE-A-116 209 aus dem Jahre 1898 vorbekannt. Diese Schrift bezieht sich jedoch auf eine Hochdruckmaschine. Hier werden die Farben vorher gesammelt und erst dann auf den Form- bzw. Plattenzylinder übertragen. Würde man das Offsetdruckverfahren auf diese bekannte Maschine anwenden, so würde man nach dem Form- bzw. Plattenzylinder den Offset- bzw. Gummizylinder einfügen. Im übrigen ist die Entwicklung des Offsetdruckes seit 1898 anders verlaufen, wie die oben abgehandelte DE-A-271 645 aus dem Jahre 1913 und auch die Fig.6 der DE-A-23 23 871 aus dem Jahre 1973 zeigen, bei denen die Teildruckwerke bezüglich ihrer Gummizylinder in Parallelschaltung an den Druckzylinder angestellt sind.

Der Erfindung liegt nun die Aufgabe zugrunde, ein Druckwerk für eine Offsetrotationsdruckmaschine der eingangs genannten Gattung zu schaffen, das keine Passerprobleme mit sich bringt, das über einen langen Arbeitszeitraum einen sauberen Druck liefert, dessen Feuchtwasserführung leicht einstellbar ist, mit dem auch Papiere schlechterer Qualität bedruckt werden können und das einfach aufgebaut ist.

Gemäß der Erfindung wird die gestellte Aufgabe durch Anwendung der Merkmale des Patentanspruchs 1 gelöst.

Weitere Merkmale und Vorteile der Erfindung ergeben sich aus den Unteransprüchen und der nachfolgenden Beschreibung einiger Ausführungsbeispiele anhand der Zeichnung. Auf dieser zeigt jeweils in einer schematischen Seitenansicht
Fig. 1 die erfindungsgemäß wesentlichen Teile einer Bogenoffsetmaschine mit vier Teildruckwerken,
Fig. 2 ein Druckwerk für eine Rollendruckmaschine mit zwei Teildruckwerken,
Fig. 3 ein Druckwerk für eine Rollendruckmaschine mit vier Teildruckwerken und
Fig. 4 das Druckwerk nach Fig. 3 mit einem zusätzlichen Teildruckwerk.

Die Bogenoffsetdruckmaschine nach Fig. 1 umfaßt vier Teildruckwerke mit je einem Gummizylinder 1,2,3,4. Jedem Gummizylinder ist ein Plattenzylinder 5, 6, 7, 8 zugeordnet. An jeden Plattenzylinder ist ein Farbwerk 9,10,11, 12 und ein Feuchtwerk 13,14,15,16 anstellbar. Die Durchmesser der Gummizylinder 1 bis 4 sind doppelt so groß wie die Durchmesser der Plattenzylinder 5 bis 8 gewählt. Hierdurch ergibt sich eine bessere Zugänglichkeit zu den Plattenzylindern 5 bis 8, den Farbwerken 9 bis 12 und den Feuchtwerken 13 bis 16. Die Achsen der Gummizylinder 1 und 3 liegen in einer ersten Ebene A. Die Achsen der Gummizylinder 2 und 4 befinden sich in einer zweiten Ebene B, die in einem geringen Abstand von der Ebene A und parallel zu dieser verläuft. Durch diese Maßnahme wird erreicht, daß durch geringfügige Einstellbewegungen der Gummizylinder 1 und 3 etwa in Richtung der Pfeile a bzw. durch geringfügige Einstellung der Gummizylinder 2 und 4 etwa in Richtung der Pfeile b die Andruckkraft zwischen den Gummizylindern 1 bis 4 einstellbar ist.

Dem Gummizylinder 4 ist ein Druckzylinder 17 zugeordnet, der den gleichen Durchmesser wie die Plattenzylinder 5 bis 8 aufweist. Auf der Achse des Druckzylinders 17 sind Umlenkräder für ein Kettensystem 20 mit Greifern angeordnet. Den Greifern des Kettensystemes 20 werden die auf einem Anlagetisch 18 in Richtung des pfeiles c zugeführten Bogen mittels eines Vorgreifers 19 übergeben. Dann werden die Bogen mittels des Kettensystemes 20 teilweise um den Druckzylinder 17 herumgeführt, wobei der Druck erfolgt. Anschließend erfolgt der Abtransport der Bogen zur Auslage. Alternativ kann der Druckzylinder ₈uch selbst mit Greifern ausgerüstet _{G}·: v: Die Bogenzu- und -abführung erfolgt dann durch bekannte Mittel.

Zur Durchführung eines Vierfarbenschöndruckes werden die Gummizylinder 1 bis 4, wie in Fig. 1 gezeigt, aneinander angestellt. Der Gummizylinder 1 erhält infolgedessen vom Plattenzylinder 5 ein Teildruckbild der ersten Farbe. In gleicher Weise erhalten die Gummizylinder 2, 3 und 4 von den ihnen zugeordneten Plattenzylindern 6, 7 und 8 jeweils ein Teildruckbild in je einer weiteren Farbe. Gleichzeitig gibt jedoch der Gummizylinder 1 sein Teildruckbild an den Gummizylinder 2 ab. Dieser überträgt wiederum seine beiden Teildruckbilder auf den Gummizylinder 3, der seinerseits drei Teildruckbilder mit drei verschiedenen Farben an den Gummizylinder 4 weitergibt. Zwischen dem Gummizylinder 4 und dem an ihn angestellten Druckzylinder 17 erfolgt infolgedessen entlang einer einzigen Drucklinie ein Vierfarbendruck auf den mittels des Vorgreifers 19 zugeführten Bogen, die anschließend vom Kettensystem 20 in Richtung des Pfeiles d zur Auslage weitergefördert werden.

Da nicht nur Farbe, sondern auch Feuchtflüssigkeit von Gummizylinder zu Gummizylinder übertragen wird, ist es zweckmäßig, den Feuchtwerken eine Grundeinstellung zu geben, die vorsieht, daß die Menge der jeweils dem Plattenzylinder zugeführten Feuchtflüssigkeit von dem Feuchtwerk 13 über das Feuchtwerk 14 und das Feuchtwerk 15 bis zum Feuchtwerk 16, also dem Feuchtwerk, das mit dem druckenden Gummizylinder zusammenwirkt, abnimmt. Diese Grundeinstellung kann durch eine Kennliniensteuerung in Abhängigkeit von der Maschinengeschwindigkeit, aber auch durch Steuerungen in Abhängigkeit von der Papierqualität und/oder dem zu druckenden Sujet überlagert sein.

Im Vergleich zu den bekannten Bogenoffsetrotationsdruckmaschinen für vier Farben in Reihenbauart ergibt sich eine Einsparung von drei Druckzylindern und von Mitteln zur Überführung der Bogen von einem zum anderen Teildruckwerk. Auch gegenüber Bogenoffsetrotationsdruckmaschinen mit 5-Zylinder-Druckwerken ergibt sich der Entfall eines Druckzylinders und der Mittel zur Überführung der Bogen zwischen den beiden Druckwerken. Darüber hinaus wird die Zahl der Drucklinien gegenüber beiden bekannten Anordnungen auf eine Drucklinie reduziert, so daß sowohl Passerschwierigkeiten vermieden als auch das Rupfen vermindert wird. Ein weiterer Vorteil ist darin zu sehen, daß beliebig viele Teildruckwerke miteinander kombiniert werden können. Die Druckmaschine läßt sich also auf die gewünschte maximale Zahl von Farben, die gleichzeitig gedruckt werden sollen, auslegen.

Das Druckwerk gemäß Fig. 2 weist zwei Teildruckwerke mit je einem Gummizylinder 30 bzw. 31, einem Plattenzylinder 32 bzw. 33 sowie einem Farbwerk 34 bzw. 35 und einem Feuchtwerk 36 bzw. 37 auf. Dem Gummizylinder 30 ist ein Druckzylinder 38 zugeordnet, dem eine Druckträgerbahn 39 über zwei Umlenkrollen 40, 41 in Richtung des Pfeiles e zugeführt wird.

Im Betrieb wird in der in Fig. 2 gezeigten Einstellung mittels des Plattenzylinders 32 ein Teildruckbild einer ersten Farbe auf den Gummizylinder 30 aufgetragen. Gleichzeitig wird auf den Gummizylinder 30 ein Teildruckbild einer zweiten Farbe vom Plattenzylinder 33 über den Gummizylinder 31 aufgetragen. Anschließend werden beide Teildruckbilder entlang der Drucklinie zum Druckzylinder 38 auf die Druckträgerbahn 39 aufgetragen. Die Druckträgerbahn 39 erhält somit einen zweifarbigen Schöndruck.

Alternativ besteht jedoch die Möglichkeit, die Druckträgerbahn 39 entlang des gestrichelten Weges zu führen. In diesem Fall kann mit dem Druckwerk ein Schön- und Widerdruck mit je einer Farbe durchgeführt werden. Als weiterer Vorteil ergibt sich, daß die Drehrichtung der Zylinder und Walzen bei beiden Produktionen gleich bleibt.

Dem in Fig. 2 gezeigten Druckwerk können weitere Druckwerke nachgeordnet sein, die entweder nur zur Durchführung eines Schön- und Widerdrucks ausgelegt sind oder aber denen ebenfalls Druckzylinder 38 zugeordnet sind, so daß auch in den weiteren Druckwerken wahlweise ein Schön- und Widerdruck oder ein Zweifarbenschöndruck durchgeführt werden kann.

Ein weiterer Vorteil der Anordnung gemäß Fig. 2 ist darin zu sehen, daß sie unter Verwendung eines üblichen Schön- und Widerdruckwerkes aufgebaut werden kann, dessen Teile nicht verändert werden müssen, da lediglich zusätzlich ein Druckzylinder und einige Umlenkrollen erforderlich sind.

Das Druckwerk gemäß Fig. 3 umfaßt vier Teildruckwerke mit je einem Gummizylinder 50, 51,52,53, einem Plattenzylinder 54, 55, 56, 57, einem Farbwerk 58, 59, 60,61 und einem Feuchtwerk 62, 63, 64, 65. Die Achsen der Plattenzylinder 54 bis 57 liegen auf den Schenkeln eines strichpunktiert gezeigten X. Auch die Achsen der Gummizylinder 50 bis 53 liegen annähernd auf diesen Schenkeln, wobei geringe Abweichungen durch noch zu erläuternde unterschiedliche Einstellungen bedingt sind. Weiterhin ist ein Druckzylinder 66 vorgesehen, mit dem eine Druckträgerbahn 67 gegen den Gummizylinder 53 angedrückt werden kann.

In der in Fig. 3 wiedergegebenen Einstellung der Gummizylinder erhält der Gummizylinder 50 vom Plattenzylinder 54 ein Teildruckbild in einer ersten Farbe. Der Gummizylinder 51 erhält neben einem Teildruckbild in einer zweiten Farbe vom plattenzylinder 55, auch das erste Teildruckbild vom Gummizylinder 50 und gibt beide Teildruckbilder an den Gummizylinder 52 weiter, der seinerseits ein Teildruckbild einer dritten Farbe vom Plattenzylinder 56 erhält. Anschließend gibt der Gummizylinder 52 seine drei Teildruckbilder an den Gummizylinder 53 weiter, der vom Plattenzylinder 57 ein Druckbild in einer vierten Farbe erhält. Dieses vierfarbige Druckbild wird anschließend entlang der Drucklinie zum Druckzylinder 66 auf die Druckträgerbahn 57 aufgebracht.

Das in Fig. 3 gezeigte Druckwerk bietet jedoch noch weitere Möglichkeiten des Drucks. So könnten beispielsweise die beiden Gummizylinder 50 und 53 um die Achsen der Plattenzylinder 54 und 57 so weit geschwenkt werden, bis sie sich berühren. Wird dann die Druckträgerbahn entlang des gestrichelt eingezeichneten Weges geführt, so kann in herkömmlicher Weise ein Zweifarbenschöndruck und ein Zweifarbenwiderdruck durchgeführt werden. Eine weitere Variante ergibt sich dann, wenn die Druckträgerbahn entlang des punktierten Weges geführt wird. In diesem Fall lassen sich drei Farben im Schöndruck und eine Farbe im Widerdruck aufbringen. Hierbei erfolgt der vollständige Schön- und Widerdruck wiederum entlang einer einzigen Drucklinie, wobei der Gummizylinder 53 gleichzeitig als Druckzylinder wirkt. Bei den beiden letztgenannten Einstellungen der Maschine ist der Druckzylinder 66 vom Gummizylinder 53 abzustellen. Grundsätzlich könnte weiterhin die Druckträgerbahn auch waagerecht zwischen den Gummizylindern 50 bis 53 hindurchgeführt werden, so daß sie jeweils einen Schön- und Widerdruck zwischen den Gummizylindern 50 und 51 sowie 52 und 53 erhält, wobei wiederum der Druckzylinder 66 abzustellen wäre. In diesem Falle wären die Zylinder 51 und 52 zu trennen und die Drehrichtung der rechten Zylindergruppe zu ändern.

Das Druckwerk gemäß Fig. 4 zeigt den gleichen Grundaufbau wie die Anordnung gemäß Fig. 3. Es umfaßt demnach vier Teildruckwerke, deren Gummizylinder mit 50,51,52 und 53 bezeichnet sind. Mit dem Gummizylinder 53 wirkt bei dieser Ausgestaltung ein als Gummizylinder ausgebildeter Druckzylinder 68 zusammen. An den Druckzylinder 68 ist ein Plattenzylinder 69 mit einem Farbwerk 70 und einem Feuchtwerk 71 anstellbar. Hierdurch wird ein fünftes Teildruckwerk gebildet.

Wird mit dem Druckwerk in der gezeigten Einstellung gedruckt, so erhält die Druckträgerbahn 67, wie bereits im Rahmen von Fig. 3 beschrieben, vom Gummizylinder 53 vier Teildruckbilder mit vier verschiedenen Farben als Schöndruck. Gleichzeitig erfolgt über den Druckzylinder 68 ein Widerdruck in einer Farbe.

Anstelle der gezeigten Farb- und Feuchtwerke können auch anders aufgebaute bekannte Farb-und Feuchtwerke Verwendung finden, beispielsweise solche, die mit getrennten Auftragwalzen für die Farb- und Feuchtwasserführung versehen sind.

Die Erfindung ist nicht auf die dargestellten Ausführungsbeispiele beschränkt. Beispielsweise könnte die Anordnung gemäß Fig. 1 auch zum Druck auf eine Bahn ausgelegt werden. Die Bahn wäre dann zwischen den Zylindern 4 und 17 hindurchzuführen. Ebenso könnten die Anordnungen nach Fig. 2 und 3 zum Druck von Bogen ausgelegt werden. Hierzu wären die Druckzylinder mit Greifern zu versehen. Außerdem wären Mittel zur Zuund Abfuhr der Bogen vorzusehen, wie dies in Fig. 1 angedeutet ist.

## Patentansprüche

1. Druckwerk für eine Offsetrotationsdruckmaschine mit mindestens zwei je einen Gummizylinder, einen Plattenzylinder, ein Farbwerk und ein Feuchtwerk umfassenden Teildruckwerken zur Zufuhr je einer Farbe zu dem über einen Druckzylinder laufenden Druckträger, dadurch gekennzeichnet, daß die Gummizylinder (1 bis 4; 30, 31; 50 bis 53) mehrerer oder aller Teildruckwerke sich zur Parbübertragung berührend in Reihe angeordnet sind, so daß dem Gummizylinder (4; 30; 53) eines Teildruckwerkes neben der Farbe des ihm zugeordneten Plattenzylinders (8; 32; 57) die Farbe(n) des oder der weiteren Gummizylinder(s) zuführbar sind und daß der Druckzylinder (17; 38; 66) dem letzten Gummizylinder der Reihe aus sich gegenseitig berührenden Gummizylindern zugeordnet ist und auf diese Weise den Druckträger gegen diesen letzten Gummizylinder (4; 30; 53) andrückt.

2. Druckwerk nach Anspruch 1, dadurch gekennzeichnet, daß die Durchmesser der Gummizylinder (1 bis 4) ein ganzzahliges Mehrfaches, vorzugsweise das Doppelte, der Durchmesser der zugeordneten Plattenzylinder (5 bis 8) betragen (Fig. 1).

3. Druckwerk nach Anspruch 1 oder 2, dadurch gekennzeichnet, daß der Plattenzylinder (5, 7), das Farbwerk (9, 11) und das Feuchtwerk (13, 15) eines Teildruckwerkes oberhalb und der Plattenzylinder (6, 8), das Farbwerk (10, 12) und das Feuchtwerk (14,16) des benachbarten Teildruckwerkes unterhalb des jeweils zugehörigen Gummizylinders (1, 3 bzw. 2,4) angeordnet sind (Fig. 1 und 2).

4. Druckwerk nach einem der vorhergehenden Ansprüche mit mehr als zwei neben- oder übereinander angeordneten Teildruckwerken, dadurch gekennzeichnet, daß die Achsen der Gummizylinder (1 bis 4) jeweils abwechselnd in einer von zwei parallelen Ebenen (A, B) liegen (Fig. 1).

5. Druckwerk nach einem der Ansprüche 1 bis 3 mit vier Teildruckwerken, dadurch gekennzeichnet, daß bei Einsatz in einer Rollenmaschine die Achsen der Plattenzylinder (54 bis 57) und der Gummizylinder (50 bis 53) annähernd auf den Schenkeln eines X liegen und jeder Gummizylinder (50 bis 53) um den jeweils zugeordneten Plattenzylinder (54 bis 57) schwenkbar angeordnet sind (Fig. 3 und 4).

6. Druckwerk nach einem der vorhergehenden Ansprüche, dadurch gekennzeichnet, daß bei Einsatz in einer Rollenmaschine der Druckzylinder (38, 66) in eine beim Drucken wirkungslose Lage überführbar ist.

7. Druckwerk nach einem der vorhergehenden Ansprüche, dadurch gekennzeichnet, daß der Druckzylinder (68) als Gummizylinder ausgebildet und an den Druckzylinder (68) ein Plattenzylinder (69) eines zusätzlichen Teildruckwerkes (69 bis 71) anstellbar ist (Fig.4).

8. Druckwerk nach einem der Ansprüche 1 bis 3 oder 7, dadurch gekennzeichnet, daß bei Einsatz in einer Bogenmaschine auf der Achse des Druckzylinders (17) Umlenkräder für ein Greiferkettensystem (20) angeordnet sind (Fig. 1).

## Claims

1. Printing unit for a rotary offset printing machine having at least two printing unit parts each comprising a blanket cylinder, a plate cylinder, an inking unit and a dampening unit for supplying ink to the printing carrier running over a printing cylinder, characterised in that the blanket cylinders (1 to 4; 30, 31; 50 to 53) of several or of all the printing unit parts are arranged in a row so as to touch each other for the transfer of ink, so that the ink(s) of the one or more than one blanket cylinder(s) can be supplied to the blanket cylinder (4; 30; 53) of a printing unit part, as well as the ink of the plate cylinder (8; 32; 57) associated with it, and in that the printing cylinder (17; 38; 66) is associated with the last blanket cylinder of the row of mutually contacting blanket cylinders, and in this way presses the printing carrier against this last blanket cylinder (4; 30; 53).

2. Printing unit according to claim 1, characterised in that the diameters of the blanket cylinders (1 to 4) are a whole number multiple, preferably double, of the diameters of the associated plate cylinders (5 to 8) (Fig. 1).

3. Printing unit according to claim 1 or 2, characterised in that the plate cylinder (5, 7), the inking unit (9,11) and the dampening unit (13, 15) of a printing unit part are arranged above, and the plate cylinder (6, 8), the respectively lie alternately in one of two parallel planes (A, B) (Fig. 1).

5. Printing unit according to one of claims 1 to 3, having four printing unit parts, characterised in that when used in a rotary machine the shafts of the plate cylinders (54 to 57) and the blanket cylinders (50 to 53) lie approximately on the arms of an X, and each blanket cylinder (50 to 53) is arranged pivotally round the respectively associated plate cylinder (54 to 57) (Figs. 3 and 4).

6. Printing unit according to one of the preceding claims, characterised in that when used in a rotary machine the printing cylinder (38, 66) can be transferred to an inactive position during printing.

7. Printing unit according to one of the preceding claims, characterised in that the printing cylinder (68) is constructed as a blanket cylinder, and a plate cylinder (69) of an additional printing unit part (69 to 71) can be placed onto the printing cylinder (68) (Fig. 4).

8. Printing unit according to one of claims 1 to 3 or 7, characterised in that when used in a sheet- fed machine, guide wheels for a gripper chain system (20) are arranged on the shaft of the printing cylinder (17) (Fig. 1).

## Revendications

1. Groupe imprimant pour rotative offset, comprenant au moins deux groupes imprimants partiels qui possèdent chacun un cylindre porte-blanchet, un cylindre porte-plaque, un mécanisme encreur et un dispositif de mouillage, pour amener chacun une couleur à un support d'impression passant sur un cylindre de contrepres sion, caractérisé en ce que les cylindres porte-blanchets (1 à 4; 30, 37; 50 à 53) de plusieurs ou de tous les groupes imprimants partiels sont disposés en ligne, en se touchant en vue du transfert de l'encre, de sorte que le cylindre porte-blanchet (4; 30; 53) d'un groupe imprimant partiel peut recevoir, outre la couleur du cylindre porte-plaque (8; 32; 57) conjugué à lui, la couleur de l'autre cylindre porte-blanchet, ou les couleurs des autres cylindres porte-blanchets, et que le cylindre de contrepression (17; 38; 66) est conjugué au dernier cylindre porte-blanchet de la ligne des cylindres porte-blanchets se touchant mutuellement et presse ainsi le support d'impresion contre ce dernier cylindre porte-blanchet (4; 50; 53).

2. Groupe imprimant selon la revendication 1, caractérisé en ce que les diamètres des cylindres porte-blanchets (1 à 4) sont un multiple entier, de préférence le double des diamètres des cylindres porte-plaques (5 à 8) correspondants (Fig. 1).

3. Groupe imprimant selon la revendication 1 ou 2, caractérisé en ce que le cylindre porte-plaque (5, 7), le mécanisme encreur (9, 11) et le dispositif de mouillage (13, 15) d'un groupe imprimant partiel sont disposés au-dessus et le cylindre porte-plaque (6, 8), le mécanisme encreur (10,12) et le dispositif de mouillage (14, 16) du groupe imprimant partiel voisin sont disposés au-dessous du cylindre porte-blanchet (1, 3 respectivement 2, 4) correspondant (Fig. 1 et 2).

4. Groupe imprimant selon une des revendications précédentes comprenant plus de deux groupes imprimants partiels juxtaposés ou superposés, caractérisé en ce que les axes des cylindres porte-blanchets (1 à 4) sont disposés alternativement dans l'un de deux plans parallèles (A, B) (Fig.1).

5. Groupe imprimant selon une des revendications 1 à 3 comprenant quatre groupes imprimants partiels, caractérisé en ce que, en cas d'utilisation dans une machine à bobines, les axes des cylindres à plaques (54 à 57) et des cylindres porte-blanchets (50 à 53) sont situés approximativement sur le branches d'un X et chaque cylindre porte-blanchet (50 à 53) est disposé pivotant autour du cylindre porte-plaque (54 à 57) correspondant (Fig. 3 et 4).

6. Groupe imprimant selon une des revendications précédentes, caractérisé en ce que, en cas d'utilisation dans une machine à bobines, le cylindre de contrepression (38, 66) est déplaçable à une position inactive pendant l'impression.

7. Groupe imprimant selon une des revendications précédentes, caractérisé en ce que le cylindre de contrepression (68) est réalisé comme un cylindre porte-blanchet et un cylindre porte-plaque (69) d'un groupe imprimant partiel (69 à 71) prévu en plus est applicable contre le cylindre de contrepression (68) (Fig. 4).

8. Groupe imprimant selon une des revendications 1 à 3 ou 7, caractérisé en ce que, en cas d'utilisation dans une machine à feuilles, des roues de renvoi pour un système de chaînes portant des pinces (20) sont disposées sur l'axe du cylindre de contrepression (17) (Fig. 1).
